# FASCICULE DE BREVET EUROPEEN

(11) **EP 0 054 796 B1**
(45) Date de publication et mention de la délivrance du brevet: **11.07.1984**
(21) Numéro de dépôt: 81110157.5
(22) Date de dépôt: 04.12.1981
(51) Int. Cl.: F28D 9/02, F28F 3/08

(54) **Echangeur de chaleur modulaire à flux croisés et son procédé de fabrication**
Kreuzstromwärmetauscher als Modul und Verfahren zur dessen Herstellung
Modular cross-flow heat exchanger and method of manufacturing it

(30) Priorité: 19.12.1980 FR 8027098
(43) Date de publication de la demande: 30.06.1982
(73) Titulaire: Godefroy, Raymond, F-75005 Paris (FR)
(72) Inventeur: Godefroy, Raymond, F-75005 Paris (FR)
(74) Mandataire: Casalonga, Axel

## Description

L'invention concerne les échangeurs de chaleur à flux croisés.

Ces échangeurs, essentiellement destinés à des échanges thermiques entre des flux de gaz, notamment d'air, sont constitués habituellement par un empilement alterné de plaques d'échange sensiblement carrées, et de plaques entretoises ondulées, de même forme, les directions des cannelures constituant les ondulations de ces plaques étant alternativement disposées dans un sens et dans le sens perpendiculaire, c'est-à-dire alternativement dans les deux sens des flux croisés. Les bords en regard de deux plaques d'échange successives qui sont parallèles à la direction des cannelures de la plaque entretoise comprise entre ces deux plaques d'échange doivent être raccordés entre eux de manière sensiblement étanche.

Ce raccordement étanche des bords peut être réalisé par tous moyens appropriés, par exemple par soudure ou brasure comme dans le cas du brevet US. 2.959.401. Il peut également être obtenu par simple repliage du bord de la plaque sousjacente par-dessus le bord de la plaque susjacente, de telle manière que, sur une partie au moins de la largeur de ce bord replié, la plaque entretoise comprise entre les deux plaques d'échange considérées soit enserrée entre la plaque sousjacente et ce rebord, et qu'en outre ce rebord soit pressé sur la plaque susjacente par la plaque entretoise suivant qui le recouvre nécessairement. Il en résulte que le repliage des deux bords parallèles opposés de chaque plaque d'échange doit être terminé avant de pouvoir placer chaque nouvelle plaque entretoise et chaque plaque d'échange. Il est donc nécessaire d'alterner les opérations de repliage et les opérations de mise en place des constituants de l'empilement, ce qui complique le procédé de fabrication. En outre, l'étanchéité des bords par simple recouvrement n'est efficace que si le métal utilisé pour les plaques d'échange possède une épaisseur suffisante, par exemple, de 0,05 à 0,25 mm comme dans le brevet FR 2.365.092.

Par soucis d'économie, et pour améliorer l'efficacité de l'échange thermique, on est conduit à utiliser, pour les plaques d'échange aussi bien que pour les plaques entretoises, des feuilles d'aluminium encore plus minces, de quelques contièmes de millimètre d'épaisseur seulement. Dans ce cas, la souplesse de ces feuilles ne permet pas de réaliser une étanchéité suffisante par simple repliage, sauf si l'on augmente suffisamment la largeur du recouvrement mais avec dans ce cas une réduction importante du coeffficient d'échange aux endroits du doublement das parois, avec en outre naturellement une augmentation de la surface de feuille utilisée qui réduit en partie l'intérêt de cette réduction d'épaisseur.

Le but de l'invention est d'éliminer tous les inconvénients précédents, c'est-à-dire d'augmenter l'efficacité de l'échange et de réduire la quantité de matière utilisée, en permettant l'utilisation de feuilles extra-minces tout en réalisant l'étanchéité parfaite des bords sans recouvrement important, et également de réduire la quantité de main-d'oeuvre nécessaire à la fabrication en permettant de réaliser en une seule fois l'empilement des divers composants, puis dans un deuxième stade la réalisation étanche des bords aux divers niveaux de l'empilement.

Dans le procédé selon l'invention, chaque plaque d'échange n'est pas carrée, mais rectangulaire, et grugée dans les quatre angles, d'une manière connue, mais dissymétriquement de telle manière qu'après repliage perpendiculairement et dans le même sens sur une certaine largeur des deux bords parallèles aux petits côtés, les deux lignes de pliures parallèles ainsi obtenues et les deux autres bords qui leur sont perpendiculaires s'inscrivent sensiblement dans un carré avec des grugeages symétriques. De même, les plaques entretoises ondulées ne sont pas carrées mais rectangulaires avec une largeur égale à la distance entre les bords de deux grugeages majorée du double d'un certain décalage, et une longueur égale à la largeur majorée à son tour du double de ce même décalage, l'ensemble étant monté par simple empilement alterné et croisé des divers composants, plaques d'échange et plaques entretoises, entre quatre profilés d'angle qui comportent, en direction de l'empilemen quatre angle dièdres rentrant compris entre cinq arêtes saillantes, les deux angles rentrant extrêmes servant au guidage des angles formés par chaque côté du carré avec le grugeage correspondant, et les deux angles rentrant intermédiaires servant au guidage et au positionnement précis des angles correspondants des diverses plaques entretoises.

Après avoir réalisé cet empilement, le procédé prévoit de réaliser, de préférence en continue, et successivement à chaque niveau, une enduction de colle sur les faces internes des rebords repliés verticalement et leur repliage ainsi que leur pressage par dessus le bord correspondant de la plaque d'échange susjacente, la largeur de ces rebords ayant été déterminée à cet effet de telle manière que lors de son repliage vers l'intérieur elle ne dépasse pas les contours extérieurs des plaques entretoises positionnées par les profilés d'angle.

En outre, les surfaces desdits profilés tournées vers l'extérieur de l'empilement sont de préférence striées de manière dissymétrique et complémentaire pour pourvoir s'emboîter entre elles après une ou plusieurs rotation de 90° afin de faciliter le groupement de plusieurs modules, et également une rainure d'angle à profil rentrant permettant l'assemblage d'un profilé dé recouvrement, simple ou multiple.

D'autres particularités de l'invention apparaîtront dans la description qui va suivre d'un mode de réalisation et de mise en oeuvre pris comme exemple et représenté sur le dessin annexé, sur lequel:
la fig. 1 représente à grande échelle et vue de dessus un angle de l'empilement des composants;
la fig. 2 est une perspective éclatée illustrant le procédé de fabrication;
la fig. 3 est une coupe verticale selon III-III de la fig. 1 au niveau du plateau inférieur;
la fig. 4 est une vue partielle de dessus montrant l'assemblage modulaire de deux profilés d'angle avec in profilé de recouvrement double;
la fig. 5 représente la section d'un profilé de recouvrement quadruple pour l'intersection de quatre modules.

Pour fabriquer un module d'échangeur selon l'invention on part d'un métal ultra-mince, généralement de l'aluminium, laminé à des épaisseurs comprises entre 0,02 et 0,04 mm, en feuilles ou en bande, et on y découpe des feuilles rectangulaires dont les grands côtés correspondent au contour 1 sur les fig. 1 et 2, et dont les petits côtés correspondent au contour 2a représenté en trait mixte sur la fig. 1 On y découple également dans chque angle un grugeage dissymétrique selon les contours 3 et 4, ce découpage étant grandement facilité par la minceur du métal. En outre, on replie perpendiculairement, par exemple vers le haut, les rebords 2b d'extrémité de la longueur du rectangle autour de lignes de piliure 5, le bord initial 2a venant alors en 2, et ceci de telle manière que les deux lignes de pliure parallèles. et opposées 5, et les deux bords opposés 1 perpendiculaires aux précédents s'inscrivent dans un contour sensiblement carré, le côté 3 et la partie restante du côté 4 du grugeage dissymétrique initial constituant finalement un grugeage symétrique. La plaque d'échange ainsi obtenue est désignée dans son ensemble par 6.

Avec le même métal et dans des épaisseurs semblables on réalise également des plaques entretoises ondulées 7 de forme rectangulaire avec les cannelures successives des ondulations disposées parallèlement aux petits côtés. Conformément à l'invention, la largeur de chacune des plaques entretoises 7, mesurée par conséquent dans le sens des cannelures, est égale à la distance entre deux bords parallèles 4 des grugeages en regard, majorée de deux fois un certain décalage d. En outre, la longueur de ces plaques entretoises correspond à sa largeur, majorée à son tour de deux fois ce même décalage d. Il en résulte qu'entre le petit côté 8 de la plaque entretoise 7 et la ligne de pliure 5 adjacente, il subsiste une largeur 1 qui est égale à la longueur du côté 3 du grugeage (ou du côté 4 limité à la ligne de pliure 5) diminuée de deux fois la distance d comme cela apparaît sur la fig. 1. Conformément à l'invention, la largeur du rebord 2b, c'est-à-dire la distance entre la ligne de pliure 5 et le bord initial 2a, est choisie inférieure ou au plus égale à la largeur 1 ainsi calculée de telle manière que lors du rabattage de ce rebord on puisse réaliser un pressage de la partie collée sans écraser l'extrémité 8 de la plaque entretoise 7 comprise entre les deux plaques d'échange concernées par ce repliage, et de plus, sans être gênées par l'extrémité 9 correspondant au grand côté de la plaque entretoise immédiatement au-dessus puisque l'on dispose d'une dégagement supplémentaire d entre les deux bords 8 et 9.

Après avoir fabriqué les deux types de pièces, plaque d'échange 6 et plaque entretoise 7, on procède conformément à l'invention à leur simple empilement, sans pour l'instant s'occuper du raccordement. Dans cet empilement chacun des bords 1 d'une des plaques 6 vient s'insérer entre les deux rebords verticaux 2b partant des lignes de pliure 5 et se trouve donc en principe positionné dans un sens mais peut coulisser dans le sens de ces lignes de pliure. En outre, les plaques entretoises 7 successives disposent de plus de liberté et peuvent à la fois coulisser dans les deux directions et également pivoter dans leur plan. Pour assurer un positionnement correct des divers éléments de l'empilement avant leur fixation, et également après, en particulier pour les plaques entretoises, on utilise conformément à l'invention des profilés d'angle, désignés dans leur ensemble par 10, et qui comportent du côté de l'empilement un profilage en ligne brisée 11, 12, 13, 14, 15, 14, 13, 12, 11 comportant alternativement quatre angles dièdres rentrant 12, 14, 14 et 12 compris entre cinq arêtes saillantes 11, 13, 15, 13, 11. L'ensemble est destiné à se placer comme représenté sur la fig. 1, c'est-à-dire que les angles rentrant 12 servent à centrer pour chaque plaque d'échange les angles entre le bord 4 du grugeage et la ligne de pliure 5, ou l'angle entre le bord 3 et le bord 1, ce dernier s'engageant à son tour dans le rebord 2b de la plaque immédiatement inférieure. D'autre part, les deux angles rentrant 14 servent à centrer respectivement les angles alternés des plaques entretoises 7 dans une direction et dans l'autre direction.

Les profilés 10 peuvent avantageusement être réalisés en alliage léger extrudé, et pour éviter de donner à leurs parois des épaisseurs excessives, il est avantageux conformément à l'invention de ménager deux rainures profondes 16 qui débouchent chacune dans le fond d'un des angles 14, ce dernier étant dans ce cas virtuel c'est-à-dire matérialisé uniquement par le prolongement des faces adjacentes. Ces rainures se prolongent de préférence jusqu'à l'alignement des arêtes 11 et 12 comme représenté sur les figures.

Pour faciliter l'emboîtement mutuel et le centrage précis des divers modules l'un par rapport à l'autre, lorsqu'on utilise plusieurs modules juxtaposés, il est intéressant de munir les profilés 10 sur leur face tournée vers l'extérieur de reliefs appropriés, par exemple de striures en dents de scie avec alternativement des arêtes saillantes 17 et des creux intermédiaires 18. Alors que tous l'ensemble du profilé 10 est jusqu'ici symétrique, il ne plus en tenant compte de ces striures qui sont décalées dissymétriquement d'un demi-pas entre les deux côtés de l'angle droit de manière que par juxtaposition de deux profilés identiques sans retournement, on obtienne comme représenté sur la fig. 4 un emboîtement mutuel centré des deux profilés.

En outre, chacun des profilés d'angle 10 comporte à son angle extérieur une rainure 19 à profil rentrant, de préférence de section sensiblement carrée comme représenté sur les figures 1 et 2 pour permettre l'introduction par coulissement d'un profilé de recouvrement 20 en forme de cornière comportant intérieurement une nervure 21 à renflement sensiblement careé venant remplir la rainure 19.

Pour assurer son montage, chacun des profilés 10, coupé à une longueur correspondant à la hauteur voulue pour le module d'échangeur, est usiné à ses deux extrémités de manière à permettre l'assemblage avec un plateau d'extrémité 22 terminant le module. On a représenté sur les fig. 1 et 4 par un trait mixte P le plan moyen des striures 17, 18, ou si l'on préfère le plan primitif selon la teminologie des dentures d'engrenage. A chaque extrémité du tronçon de profilé 10, comme représenté sur la fig. 2, on dégraisse à la fraise les parois extérieures 23 du profilé 10 sur une hauteur correspondant à la hauteur du plateau 22, et sur une profondeur correspondant au moins à l'épaisseur de la feuille métallique constituant le plateau 22 à partir des plans moyens P, et en outre chacun des deux plateaux 22 est entaillé à chacun de ses quatre angles de la manière représentée en 24 sur la fig. 2, c'est-à-dire selon la section du contour extérieur de l'extrémité dégraissée du profilé 10, avec en outre un dégagement 25 dans l'angle pour le passage de la nervure renflée 21 du profilé de recouvrement 20.

De plus chacune des extrémités des tronçons 10 est également usinée sur une longueur correspondant à la hauteur des plateaux 22, sous la forme d'un trait de scie 26, visible seulement sur la fig. 1, et qui dégage sur cette hauteur les parois externes 27 du profilé en regard avec les bords 3 et 4 des grudgeages d'angle.

Ceci permet une fixation facile de chacun de ces profilés 10 dans le plateau 22 correspondant, par simple introduction dans le découpage d'angle 24, puis par repliage à l'horizontale sous le plateau 22 de la patte 27a constituée par l'extrémité de chacune des parois 27 séparées du profilé par les traits de scie longitudinaux 26. En même temps, les saillies 17, à la limite du dégraissage 28, viennent buter sur la tranche supérieure des extrémités des rebords 29 du plateau 22 dépassant à l'intérieur des dégagements 24. Cette fixation est donc à la fois géométriquement rigoureuse et extrêmement économique.

Pour reprendre le procédé de fabrication dans son ensemble, on peut imaginer que l'on part d'un plateau 22 muni de ses quatre profilés 10 et qu'on empile en une seule fois toute l'alternance des composants, comme exeposé plus haut. Ensuite, on assure la finition à chaque niveau à l'aide d'un outillage très simple comportant un chariot se déplaçant longitudinalement le long de chaque ligne de pliure 5 et portant une buse 30 d'injection de colle, à chaud ou à froid, dont le jet 31 est dirigé vers la face intérieure des rebords verticaux 2b compris entre les lignes de pliure 5 et les bords 2, et également un presseur profilé 32 comportant une face inférieure 33, par exemple plane, et une face supérieure 34 de forme évolutive, par exemple hélicoïdale, pour évoluer depuis une section sensiblement verticale épousant le rebord vertical 2b précité, jusqu'à une section sensiblement horizontale pressant ce rebord 2b à l'état replié sur la surface 33 avec interposition du reste de la plaque, en deça de la ligne de pliure 5, et du bord non plié 1 b de la plaque 6 immédiatement supérieure. La pièce supérieure 34 est par example mobile par rapport à la pièce 32 et pressée contre cette dernière à l'aide de moyens élastiques non représentés.

Le finition consiste par conséquent simplement à déplacer ce chariot le long d'une ligne de pliure 5, et recommencer sur chacun des bords et chacun des niveaux.

Comme on l'a vu précédemment, ce collage et ce pressage ne présentent aucune difficulté grâce aux dimensions respectives prévues pour ce rebord 2b et pour les plaques entretoises 7, et également grâce au positionnement précis produit par les profilés d'angle 10. On a même vu qu'à chaque niveau, tel que celui représenté à la partie supérieure de la fig. 2, il subsiste un dégagement de largeur d entre l'extrémité des cannelures de la plaque entretoise 7 et le rebord 2 rabattu pour permettre le passage de l'outillage. En effet, contrairement à la disposition antérieure selon le brevet français susvisé, il n'y a pas ici de pénétration du rebord replié en dessous de la plaque entretoise suivante, et c'est grâce à cela qu l'on peut opérer en seulement deux opérations, empilement, puis finition, au lieu d'alterner les opérations d'empilement et de repliage.

Naturellement, l'empilement se termine à la partie supérieure par un autre plateau 22, non représenté, fixé pareillement par chacun de ses angles aux extrémitées supérieures des profilés 10. Toutefois, dans la pratique, il peut s'avérer préférable, lors de la réalisation de l'empilement et lors de la finition des raccordements, d'utiliser non pas les profilés 10 définitifs mais des profilés de guidage faisant partie de l'outillage et qui seront remplacés ensuite par les profilés définitifs. Dans ce cas naturellement, les profilés d'outillage comportent sur leur côté en regard de l'empilement le même profil en ligne brisée exposé plus haut et qui correspond à celui du profilé définitif. En particulier, ces profilés d'outillage peuvent être partiellement mobiles pour faciliter la manoeuvre du chariot de collage. La mise en place ultérieure des profilés définitifs 10 et du plateau supérieure 22 ne pose alors aucune difficulté.

Les modules ainsi fabriqués peuvent avant toute chose être utilisés isolément. Dans ce cas, on peut monter dans chacun des angles un profilé de recouvrement 20 du type exposé plus haut et insérer, entre les ailes 35 de ces profilés et les faces rainurées 17 des parois 23 en regard, un grillage de protection qui se trouve automatiquement maintenu par ces ailes.

On peut également réaliser des ensembles plus importants en assemblant entre eux plusieurs modules par juxtaposition dans un sens ou dans deux sens, en remplaçant dans ce cas le profilé de recouvrement 20 par celui 20a représenté sur la fig. 4, ou encore par celui 20b représenté sur la fig. 5. Le profilé 20a comporte encore deux ailes 35 dans le prolongement pour placer des grillages de protection des deux modules juxtaposés. Au contraire, le profilé 20b est destiné à se placer à l'intersection intérieure de quatre modules juxtaposés où il n'est par conséquent pas nécessaire de placer de grillage de protection.

En plus de cette justaposition de plusieurs modules dans les deux directions du plan des plaques d'échange, il est également possible de juxtaposer ou de superposer plusieurs modules dans le sens perpendiculaire aux plaques d'échange, et ceci d'une manière extrêmement simple puisqu'il suffit d'utiliser des profilés de recouvrement, 20, 20a ou 20b selon les cas, d'une longueur multiple de celle d'un module pour pouvoir assurer. à la fois la réunion et l'alignement parfait en superposition des divers modules, et en particulier des rebords 29 de leur plateau 22. Ceci grâce aux dégagements d'angle 25 exposé plus haut. La réalisation de l'étanchéité entre deux rebords 29 adjacents ainsi positionnés avec précision ne pose aucun problème et peut être résolue par tout moyen approprié, depuis le simple ruban adhésif, plastique ou métallique, jusqu'aux profilés d'emboîtement ou aux manchettes d'emboîtement intérieur.

## Revendications

1. Module d'échangeur à flux croisé du type constitué par une alternance de plaques d'échange planes et de plaques entretoises ondulées disposées avec leurs cannelures alternativement dans les deux directions perpendiculaires, les bords de deux plaques d'échange successives parallèles aux cannelures de la plaque entretoise qui les sépare étant réunis entre eux de manière étanche à chaque niveau, caractérisé ar le fait que chaque plaque d'échange (6) est retangulaire et munie à chaque angle d'un grugeage dissymétrique (3, 4), de telle manière qu'après repliage de deux rebords d'extrémité (2b) le long des lignes de pliure (5) parallèles aux petits côtés, l'ensemble compris entre les deux lignes de pliure (5) opposées et les deux bords (1 ) qui leur sont perpendiculaires s'inscrive sensiblement dans un carré, et que la partie restante du grugeage d'angle soit symétrique; et que les plaques entretoises (7) sont rectangulaires, avec une largeur supérieure à la distance entre deux bords (3 ou 4) de grugeage du double d'un certain décalage (d), et une longueur égale à la largeur majorée à son tour du double de ladite distance (d); la largeur des rebords (2b) des plaques d'échange (6) au-delà des lignes de pliure (5) étant au plus égale à la longueur du côté (3 ou 4) du grugeage symétrique restant, diminuée du double de ladite distance (d) de manière que chacun de ces rebords (2b) puisse être rabattu par-dessus le bord (1b) de la plaque d'échange susjacente et pressé contre celle-ci et contre la plaque sousjacnete sans écraser entre elles la plaque entretoise (7) comprise entre ces deux plaques d'échange, et en demeurant à distance de l'extrémité des cannelures de la plaque entretoise (7) immédiatement supérieure.

2. Module d'échangeur selon la revendication 1, caractérisé par le fait qu'il est muni dans chacun de ses angles d'un profilé d'angle (10) qui comporte sur sa face en regard de l'empilement un profilage présentant quatre angles dièdres rentrant (12, 14, 14, 12) intercalés avec cinq arêtes saillantes (11, 13, 15, 13, 11) positionnées de manière que les angles retrant les plus externes (12) centrent les angles des plaques d'échange de part et d'autre du grugeage de l'angle correspondant et que les deux angles retrant les plus internes (14) centrent chacun les plaques entretoises (7), séparément pour chacune des directions de cannelures.

3. Module d'échangeur selon la revendication 2, caractérisé par le fait que ledit profilé d'angle comporte sur ses faces (23) tournées vers l'extérieur des striures dissymétriques (17, 18) permettant un emboîtement mutuel avec un profilé identique par simple déplacement sans retournement, et dans son angle une rainure rentrante (19) destinée à coopérer avec une nervure renflée (21) d'un profilé de recouvrement (20).

4. Module d'échangeur l'une des revendications 2 et 3, caractérisé par le fait que chaque profilé d'angle (10) comporte des rainures longitudinales profondes (16) débouchant chacune au voisinage d'un des angles retrant interne (14) de manière à délimiter des parties (27) qui ne sont réunies au reste du profil (10) que par un côté.

5. Procédé de fabrication du module d'échangeur selon l'une quelconque des revendications précédentes, caractérisé par le fait que dans une première opération, les divers éléments, plaques d'échange (6) et plaques entretoises (7) sont empilés avec des directions alternées entre des profilés d'angle (10) ou des profilés d'outillage ayant un profilage similaire du côté en regard de l'empilement, puis que dans une deuxième opération on procède à la finition par enduction de colle sur les faces internes des rebords (2b), rabattage de ceux-ci sur les bords (1 b) correspondants de la plaque d'échange susjacente, et écrasement de l'ensemble (1b, 2b) contre la face de la plaque sousjacente (6), ceci de préférence à l'aide d'un outillage évolutif (32, 34) à déplacement rectiligne opérant successivement aux divers niveaux voulus et sur les quatre faces de l'empilement.

6. Procédé de fabrication selon la revendication 5, caractérisé par le fait que chacun des tronçons de profilé d'angle (10) est fixé à chacune de ses extrémités dans les deux plateaux d'extrémité (22) en prévoyant un dégraissage (28) des extrémités du profilé sur la hauteur du plateau, un découpage d'angle (24) du plateau correspondant pour permettre la pénétration des parties dégraissées, un sciage longitudinal des pattes externes (27) du profilé également sur une longueur correspondant à la hauteur du plateau, et en opérant un rabattage perpendiculaire de ces pattes (27) contre la paroi du plateau, chacun de ces plateaux comportant également un dégagement d'angle (25) pour la nervure centrale (21) du profilé de recouvrement (20, 20a ou 20b).

7. Procédé selon l'une des revendications 5 et 6, caractérisé par le fait que deux modules juxtaposés et positionnés par emboîtement mutuel des striures des faces latérales des profilés d'angle (10) sont réunis entre eux en mettant en place par coulissement longitudinal un profilé de recouvrement double (20a) qui assure leur verrouillage.

8. Procédé selon l'une qualconque des revendications 5 à 7, caractérisé par le fait que les faces extérieures d'un module ou d'un assemblage de plusieurs modules sont protégées par des grillages de protection qui sont maintenus en place grâce à des ailes (35) dont sont munis ces profilés de recouvrement simples (20) ou double (20a).

9. Procédé selon l'une quelconque des revendications 5 à 8, caractérisé par le fait que des modules sont juxtaposés dans les deux directions des plaques d'échange, et que la réunion des modules à l'arête commune entre quatre modules est assurée à l'aide d'un profilé à recouvrement spécial (20b) comportant quatre nervures d'assemblage (21).

10. Procédé selon l'une quelconque des revendications 5 à 9, caractérisé par le fait que les modules, ou des ensembles de modules groupés selon une ou deux directions du plan des plaques d'échange, sont superposés dans le sens perpendiculaire à ces plaques d'échange et groupés entre eux en utilisant pour les profilés de recouvrement (20, 20a ou 20b), des longueurs multiples de la hauteur complète dun module, l'étanchéité entre les bords (29) des plateaux (22) étant assurée par tout moyen approprié.

## Patentansprüche

1. Austauschermodul mit gekreuztem Austrauschfluss eines Types, der sich aus wechselnd angeordneten ebenen Austauschplatten und aus gewellten Abstandsplatten, deren Rillen abwechselnd in beiden senkrechten Richtungen angeordnet, sind, zusammensetzt, wobei die Ränder der beiden nacheinander parallel mit den Rillen der sie trennenden Abstandsplatt angeordneten Austauschplatten an jeder Ebene dicht miteinander verbunden sind, dadurch gekennzeichnet, dass jede Austauschplatte (6) rechteckig ist und dass sie an jeder Ecke einen asymmetrischen Abbruch (3, 4) besitzt, sodass nach der Umbiegung der beiden Enden (2b) entlang der zu den kurzen Seiten parallel liegenden Biegungslinien (5), die zwischen den beiden gegenüberliegenden Biegungslinien (5) und den senkrecht dazu gelegenen beiden Rändern (1) befindliche Einheit einen Viereck bildet, und dass der restliche Teil eines Winkelabbruches symmetrisch ist, und dass die Abstandsplatten (7) rechteckig sind mit einer Breite, die den Abstand zwischen den beiden Rändern (3 bzw. 4) des Abbruches um das doppelte einer gewissen Verschiebung (d) überschreitet und mit einer Länge, die der ebenfalls um das doppelte des besagten Abstandes (d) beaufschlagten Breite entspricht, wobei die Breite der Ränder (2b) der Austrauschplatten (6) über die Beigungslinien (5) hinaus höchstens der Länge der Seite (3 bzw. 4) des restlichen symmetrischen Abbruches unter Abszug der doppelten Wertes des besagten Abstandes (d) entspricht, sodass jeder dieser Ränder (2b) über den Rand (1 b) der darüberliegenden Austauschplatte umgeklappt und gegen diese sowie gegen die darunterliegende gepresst werden kann, ohne dazwischen die Abstandsplatte (7), die zwischen diesen Austrauschplatten liegt, zu zerdrücken und unter Beibehaltung eines Abstandes mit dem Ende der Rillen der direkt darüberliegenden Abstandsplatte (7).

2. Austrauschermodul gemäss dem Patentansprüch 1, dadurch gekennzeichnet, dass es an jeder Ecke mit einem Winkelprofil (10) versehen ist, welches an der der Aufstapelung zugerichteten Seite eine Profilierung umfasst, die vier einspringende Flächenwinkel (12, 14, 14, 12) darstellt, welche zwischen fünf herausragenden Kanten (11, 13, 15, 13, 11) gelegen sind, die so angeordnet sind, dass die äussersten einspringenden Winkel (12) die Winkel der Austauschplatten an jeder Seite des Abbruches des entsprechenden Winkels zentrieren und dass die innersten einspringenden Winkel (14) jeweils die Abstandsplatten (7) zentrieren, und zwar getrennt für jede der Richtungen der Rillen.

3. Austauschermodul gemäss dem Patentanspruch 2, dadurch gekennzeichnet, dass das besagte Winkelprofil an den nach aussen gerichteten Seiten (23) asymmetrische Rillen (17, 18), die eine gegenseitige Befestigung mit einem identischen Profil durch einfache Bewegung ohne Umdrehung erlaubt und am Winkel eine nach innen gerichtete Rille (19), die in eine erhabene Rippe (21) eines Überlappungsprofils (20) eindringen soll, besitzt.

4. Austauschermodul gemäss einem der Patentansprüche 2 und 3, dadurch gekenrzeichnet, dass jedes Winkelprofil (10) tiefe Rillen in Längsrichtung (16) besitzt, die jeweils bis in die Nähe eines der inneren einspringenden Winkel (14) geführt werden, um die Teile (27), die nur mit einer Seite mit dem Rest des Profiles (10) verbunden sind, abzugrenzen.

5. Fertigungsverfahren des Austauschermodules gemäss irgendeinem der vorstehenden Patentansprüche, dadurch gekennzeichnet, dass in einem ersten Vorgang die verschiedenen Elemente, Austauschplatten (6) und Abstandsplatten (7), in abwechselnden Richtungen zwischen die Winkelprofile (10) bsw. zwischen Werkzeugprofile mit einer ähnlichen Profilierung an der der Stapelung zugerichteten Seite aufgestapelt werden und dass dann in einem zweiten Vorgang eine Endbearbeitung durch Auftragung eines Klebers auf die internen Seiten der Ränder (2b), durch Umklappung dieser auf die entsprechenden Ränder (1b) der darüberliegenden Austauschplatte und durch Pressung der gesamten Einheit (1b, 2b) gegen die Seite der darunterliegenden Platte (6) stattfindet, wobei dies vorzugsweise mit einem erweiterbaren Werkzeug (32, 34) mit gradliniger Erweiterung, das nacheinander in den verschiedenen gewählten Ebenen und an den vier Seiten der Aufstapelung eingesetzt wird, erfolgt.

6. Fertigungsverfahren gemäss dem Patentanspruch 5, dadurch gekennzeichnet, dass jeder Winkelprofilabschnitt (10) an jedem Ende an den beiden Endplatten (22) befestigt wird, wobei eine Abtragung (28) der Endstellen des Profiles auf die Höhe der Platte, ein Winkelausschnitt (24) der entsprechenden Platte zur Einführung der abgetragenen Teile und ein Längsausschnitt der externen Laschen (27) des Profiles, ebenfalls über eine der Höhe der Platte entsprechende Länge, vorgesehen werden wobei ein senkrechtes Umklappen dieser Laschen (27) gegen die Wand der Platte erfolgt, wobei jede dieser Platten ebenfalls mit einem Winkelausschnitt (25) für die mittlerer Rippe (21) des Überdeckungsprofiles (20, 20a bzw. 20b) versehen ist.

7. Verfahren gemäss irgende einem der Patentansprüche 5 und 6, dadurch gekennzeichnet, dass die beiden nebeneinander liegenden und durch gegenseitiges Ineinandergreifen der Rillen der seitlichen Seiten der Winkelprofile (10) positionierten Module dadurch miteinander verbunden werden, dass ein doppeltes Überdeckungsprofil (20a), welches die Verriegelung gewährleistet, in Längsrichtung eingeschoben wird.

8. Verfahren gemäss irgend einem der Patentansprüche 5 bis 7, dadurch gekennzeichnet, dass die äusseren Seiten eines Modules bzw. einer Zusammensetzung von mehreren Modulen durch Schutzgitter, die durch die Flügel (35) dieser einfachen (20) bzw. doppelten (20a) Überdeckungsprofile gehalten werden, geschützt werden.

9. Verfahren gemäss irgendeinem der Patentansprüche 5 bis 8, dadurch gekennzeichnet, dass Module nach den beiden Richtungen der Austrauschplatten nebeneinander gelegt werden und dass die Zusammenfügung der Module an der gemeinsamen Kante zwischen vier Modulen mit einem speziellen Überdeckungsprofil (20b) mit vier Befestigungsrippen (21) erfolgt.

10. Verfahren gemäss irgendeinem der Patentansprüche 5 bis 9, dadurch gekennzeichnet, dass die Module bzw. die gemäss einer oder den beiden Richtungen der Ebene der Austrauschplatten zusammengefügten Modulgruppen senkrecht zu diesen Austauschplatten übereinander gestapelt werden und miteinander verbunden werden, wobei für die Überdecklungsprofile (20, 20a bzw. 20b) Längen zur Anwendung kommen, die dem Mehrfachen der kompletten Höhe eines Modules entsprechen, wobei die Abdichtung zwischen den Rändern (29) der Platten (22) in irgend einer angemessenen Weise erfolgen kann.

## Claims

1. A countercurrent-flow exchanger module of the type consisting of alternating planar exchange plates and corrugated spacer plates disposed so that their corrugations alternately extend in two orthogonal directions, the edges of two succeeding exchange plates which extend in a direction parallel to the corrugations of the spacer plate therebetween being sealingly joined to each other at each level, characterized by the fact that each exchange plate (6) is rectangularly shaped and is provided in each corner thereof with an unsymmetrical notched portion (3, 4) in such a manner that after folding two end flanges (2b) along fold lines (5) parallel to the shorter sides the assembly defined by the two opposite fold lines (5) and the two edges (1) perpendicular there to is substantially inscribed in a square area and the remaining portion of the corner notched portions is symmetrical; and that the spacer plates (7) are rectangularly shaped, having a width greater than the distance between two notch edges (3 or 4) by twice an offsetting amount (d), and a length equal to the width plus twice said distance (d); the width of the flanges (2b) of the exchange plates (6) beyond the fold lines (5) being at most equal to the length of the side (3 or 4) of the remaining symmetrical notched portion minus twice said distance (d) whereby each of these flanges (2b) can be turned down over the edge (1 b) of the overlying exchange plate and pressed both against it and against the underlying plate without crushing therebetween the spacer plate (7) located between threse two exchange plates, while remaining spaced from the corrugation ends of the next upper spacer plate (7).

2. An exchanger module according to claim 1, characterized by the fact that it is provided in each corner thereof with a corner section (10) having on its surface facing towards the stack a shaped portion including four re-entrant dihedral angles (12, 14, 1.4, 12) between five projecting edges (11, 13, 15, 13, 11) positioned so that the outermost re-entrant angles (12) center the corners of the exchange plates on each side of the notched portion of the corresponding corner and that the two innermost re-entrant angles (14) each center the spacer plates (7) separately for each corrugation direction.

3. Exchanger module according to claim 2, characterized by the fact that said corner section is provided on its outwardly facing surfaces (23) with unsymmetrical striations (17, 18) adapted to fit in matching striations of a similar section through a mere displacement without upturning, and in it corner a recessed groove (19) adapted to cooperate with a raised rib (21) of a covering section (20).

4. An exchanger module according to claim 2 or 3, characterized by the fact that each coner section (10) is provided with deep longitudinally extending grooves (16) each terminating adjacent to a corresponding inner re-entrant angle (14) so as to define portions (27) which are connected to the section body (10) only by one side thereof.

5. A method for making an exhanger module according to any preceding claim, chracterized by the fact that, in a first step, the various components, exchange plates (6) and spacer plates (7) are stacked in alternate directions between corner sections (10) or tooling sections having similar shaped portions on the side facing towards the stack, and then, in a second step, finishing is carried out by applying adhesive onto the inner surfaces of the flanges (2b), turning down the latter over the corresponding edges (1 b) of the overlying exchange plate, and crushing the assembly (1b, 2b) against the surface of the underlying plate (6), this second step being preferably carried out by means of an evolutive tooling (32, 34) which moves linearly and operates successively at the various desired levels and on the four sides of the stack.

6. A method according to claim 5, characterized by the fact that each portion of the corner section (10) is fastened at each end thereof in the two end plates (22) by providing trimmed portions (28) in the section ends over the height extent of the plate, corner cut portions (24) in the corresponding plate to allow insertion of the trimmed portions, longitudinal sawing of the outer legs (27) of the section also over a length corresponding to the plate height, and by turning down these legs (27) in an orthogonal direction against the plate wall, each of the plates being also provided with a corner clearance (25) for accommodating the center rib (21) of the covering section (20, 20a or 20b).

7. A method according to claim 5 or 6, characterized by the fact that two modules disposed side by side and positioned by mutual fitting of the striations provided in the side surfaces of the corner sections (10) are joined together by placing a double covering section (20a) locking the two modules to each other, through longitudinal sliding.

8. A method according to any one of claims 5 to 7, characterized by the fact that the outer surfaces of a given module or assembly of several modules are protected by protecting grids which are kept in place by flanges (35) provided in the simple or double covering sections (20, 20a, respectively).

9. A method according to any one of claims 5 to 8, characterized by the fact that modules are disposed side by side in both directions of the exchange plates, and that the modules are connected at the edge common to four associated modules by means of a special covering section (20b) provided with ofur assembling ribs (21).

10. A method according to any one of claims 5 to 9, characterized by the fact that the modules or assemblies of modules arranged in groups in either or both directions of the plane of the exchange plates are stacked over each other in a direction orthogonal to the exchange plates and are grouped together using for the covering sections (20, 20a or 20b) multiples of the overall height of a module, a sealing connection between the edges (29) of the plates (22) being provided by any suitable means.
